# FASCICULE DE BREVET EUROPEEN

(11) **EP 0 550 363 B1**
(45) Date de publication et mention de la délivrance du brevet: **19.03.1997**
(21) Numéro de dépôt: 92440139.1
(22) Date de dépôt: 04.12.1992
(51) Int. Cl.: B65D 5/20, B65D 5/66, B65D 85/02

(54) **Emballage de présentation et de vente, notamment de petits articles, et procédé de réalisation d'un tel emballage**
Verpackung zur Präsentation und zum Verkauf, insbesondere von kleinen Artikeln, sowie Herstellungsverfahren für diese Verpackung
Display and sales package, especially for small articles, and method of manufacturing such a package

(30) Priorité: 04.12.1991 FR 9115197
(43) Date de publication de la demande: 07.07.1993
(73) Titulaire: Buch, Pierre, F-67202 Wolfisheim (FR)
(72) Inventeur: Buch, Pierre, F-67202 Wolfisheim (FR)

(56) Documents cités:
- DE-U- 9 003 400
- US-A- 2 308 818
- US-A- 3 713 577
- US-A- 4 341 339

## Description

La présente invention concerne le domaine des emballages, en particulier pour la présentation et la vente, et a pour objet un emballage destiné à cet effet.

L'invention a également pour objet un procédé de réalisation d'un tel emballage.

Actuellement, la présentation et la vente de certains articles, en particulier de petits articles, notamment de bijouterie, sont généralement effectuées au moyen d'emballages rigides, le plus souvent en matière synthétique.

Ces emballages connus répondent, certes, de manière très satisfaisante, aux exigences des utilisateurs, en particulier en ce qui concerne la mise en valeur des produits et leur protection éventuelle contre les chocs, mais présentent l'inconvénient de nécessiter pour leur stockage un espace important.

En outre, ces emballages étant destinés à une utilisation unique, il se pose le problème de leur élimination, d'autant plus difficile à résoudre qu'ils ne sont pas biodégradables.

Pour obvier à cet inconvénient il a été proposé, par exemple dans le document DE-U-9003400, des boîtes d'emballage à usages multiples, en particulier sous forme d'un livre avec rebord. Dans un tel cas, la boîte d'emballage est fabriquée à partir d'une seule pièce et présente deux parties sensiblement identiques, dont l'une forme le contenant et l'autre le couvercle, ces parties étant reliées entre elles par un dos.

Cependant, chaque partie ne présente qu'une face frontale et deux faces latérales, la face arrière étant commune et constituée par le dos. La boîte ainsi obtenue est tenue fermée par un système de blocage consistant en une coopération d'au moins une fente prévue sur le couvercle et d'au moins une languette prévue sur le contenant.

En outre, une telle boîte ne présente pas de réceptacle fermé sur les quatre côtés, pour la réception d'un article, ni de surface interne suffisante pour recevoir une inscription importante concernant ledit article. De plus, sous une telle forme, la boîte comporte une partie dorsale très fragile à l'écrasement. L'addition d'un réceptacle pourrait être envisagée afin d'améliorer la présentation et la tenue de l'article dans l'emballage, toutefois une telle addition entraînerait une complication de la fabrication et, en corollaire, une augmentation sensible des coûts de réalisation.

La présente invention a pour but de pallier ces inconvénients.

Elle a, en effet, pour objet un emballage de présentation et de vente, notamment de petits articles, essentiellement constitué sous forme d'un livre avec rebord, fabriqué à partir d'une seule pièce et présentant deux parties, dont l'une forme le contenant et l'autre le couvercle, ces parties étant reliées entre elles par un dos, le contenant comportant un réceptacle à quatre parois latérales et le couvercle étant muni d'une partie interne plaquée contre la surface interne du couvercle destinée à recevoir un marquage, l'ensemble de l'emballage étant réalisé à partir d'un flan unique de matériau découpé et muni de lignes de pliage imprimées par rainurage.

L'invention a également pour objet un procédé de réalisation d'un tel emballage, qui consiste essentiellement, dans un premier temps, à découper par estampage dans un matériau en feuilles un flan présentant l'ensemble des parties constitutives de l'emballage et à imprimer, par rainurage simultané entre ces parties, des lignes de pliage, puis à effectuer la mise en volume de l'emballage à partir du flan ainsi estampé et rainuré par une première série de pliage et de collage des parties constitutives du réceptacle, comportant les quatre parois latérales, et du couvercle, comportant la partie interne (5) rabattue contre la face interne de la surface (2), en vue de l'obtention d'un emballage plat, et ensuite à réaliser une mise en volume définitive par montage sans collage de l'ensemble de l'emballage.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 est une vue en perspective d'un emballage conforme à l'invention en position de couvercle soulevé.
- la figure 2 est une vue en plan du flan servant à la réalisation de l'emballage.
- la figure 3 est une vue partielle en plan, à plus grande échelle, du détail A de la figure 2.
- la figure 4 est une vue analogue à celle de la figure 3 des détails B et C de la figure 2.
- la figure 5 est une vue analogue à celle de la figure 2 représentant le flan après une première série de pliages et de collages.
- les figures 6 à 8 sont des vues en coupe suivant A-A de la figure 5 représentant la suite d'opérations de pliage et de collage réalisées.
- la figure 9 est une vue analogue à celle de la figure 5 représentant le flan après une deuxième série de pliages et de collages transversalement à la première série.
- les figures 10 à 12 sont des vues en coupe suivant B-B de la figure 9 représentant la suite d'opérations de pliage et de collage réalisées.
- les figures 13 et 14 sont des vues en perspective représentant le montage final de l'emballage.
- les figures 15 et 16 sont des vues en perspective d'un adaptateur intégrable dans le réceptacle.
- la figure 17 est une vue en coupe suivant C-C de la figure 14 représentant l'emballage en position normale de service.
- la figure 18 est une vue analogue à celle de la figure 17 représentant l'emballage avec un adaptateur selon les figures 15 et 16.

Conformément à l'invention, et comme le montre plus particulièrement la figure 1 des dessins annexés, l'emballage de présentation et de vente, notamment de petits articles, qui est essentiellement constitué sous forme d'un livre avec rebord, fabriqué à partir d'une seule pièce et présentant deux parties, dont l'une forme le contenant 1 et l'autre le couvercle 2, ces parties étant reliées entre elles par un dos 3, est caractérisé en ce que le contenant 1 comporte un réceptacle 4 à quatre parois latérales et en ce que le couvercle 2 est muni d'une partie interne 5 destinée à recevoir un marquage, l'ensemble de l'emballage étant réalisé à partir d'un flan unique de matériau découpé et muni de lignes de pliage imprimées par rainurage.

Un tel emballage est avantageusement réalisé, dans un premier temps, comme le montrent les figures 2 à 14, par découpe par estampage dans un matériau en feuilles, d'un flan présentant l'ensemble des parties constitutives de l'emballage, suivie de l'impression, par rainurage simultané entre ces parties, des lignes de pliage, puis de la mise en volume de l'emballage à partir du flan ainsi estampé et rainuré par une série de pliage et de collage des parties constitutives du réceptacle et du couvercle en vue de l'obtention d'un emballage plat, et ensuite de la mise en volume définitive par montage sans collage de l'ensemble de l'emballage.

A cet effet, le flan destiné à former l'emballage, obtenu par découpe par estampage d'un matériau en feuilles, présente, à plat, une succession de surfaces individuelles de grandes dimensions 1, 2, 4 et 5 correspondant respectivement, 1 et 4 au contenant 1 et au fond du réceptacle 4, et 2 et 5 au couvercle 2 et à sa partie interne 5, et reliées entre elles. Les surfaces 1 et 2 sont reliées par le dos 3. Les surfaces 1 et 4 sont reliées par deux parois 6 et 7, avec interposition entre la surface 1 et la paroi 6 d'une bande longitudinale de collage 8 et, entre les parois 6 et 7, d'une bande longitudinale de séparation 9. La surface 2 est reliée à la surface 5 par deux parois 11 et 12 avec interposition entre la surface 2 et la paroi 11 d'une bande longitudinale de collage 10. La surface 4 est munie du côté opposé aux parois 6 et 7 de parois 7' et 6' reliées entre elles par une bande de séparation 9', la paroi 7' étant reliée par son autre bord à la surface 4 et la paroi 6' présentant sur son autre bord une languette de collage 22. Les surfaces 1 et 2 sont pourvues, en outre, à leurs extrémités transversales, respectivement, la surface 1 de parois externes 13 et internes 14, les parois 13 étant reliées à la surface 1 par des bandes de collage 15 et aux parois 14 par des bandes de séparation 16, les parois 14 étant munies, du côté opposé à la bande 16, d'une languette de blocage 17, et la surface 2 de parois externes 18 et internes 19 reliées entre elles par leurs bords adjacents, les parois 18 étant reliées par leur autre bord à la surface 2 par l'intermédiaire d'une bande de collage 20 et les parois 19 étant munies extérieurement d'une languette de blocage 21, ces différents éléments présentant au niveau de leur jonction avec les éléments voisins des lignes de pliage.

Les surfaces 1 et 2, ainsi que le dos 3, présentent une longueur identique. Les bandes de collage 8 et 10 de liaison respectivement aux parois 6 et 11 présentent des extrémités obliques. Les côtés en liaison avec lesdites parois 6 et 11 sont de longueur inférieure à celle des surfaces 1 et 2. La paroi 12 reliée à la paroi 11 est d'une longueur légèrement inférieure à cette dernière et présente à chaque extrémité un léger décrochement par rapport aux extrémités de la paroi 11, alors que la surface 5 présente une longueur identique à celle de la paroi 12.

La paroi 7 présente une longueur inférieure à celle de la paroi 6, et la bande de séparation 9, qui dépasse de part et d'autre les extrémités de la paroi 7, présente à ses extrémités des éléments en saillie 23 qui, au niveau de la jonction avec la paroi 7, se prolongent par une entaille 23' pénétrant dans la bande 9 (figures 2 et 4 détail C).

La paroi 7', qui est reliée à la paroi 6' par une bande 9', présente une longueur supérieure à ladite paroi 6' et la bande 9' est identique à la bande 9. La languette de collage 22 présente une longueur nettement inférieure à celle de la paroi 6' et correspondant à la longueur de la surface 4, qui est munie à ses extrémités de deux découpes transversales 24.

Les parois 13 sont reliées à chaque extrémité de la surface 1 par l'intermédiaire des bandes de collage 15, dont une extrémité est dans l'alignement de la première ligne de pliage du dos 3, alors que l'autre extrémité s'étend obliquement dans l'alignement des extrémités de la bande de collage 8. L'extrémité correspondante de la paroi 13 s'étend dans la direction longitudinale de la surface 1, tandis que son extrémité opposée présente un arrondi de rayon sensiblement égal à celui du dos 3. La paroi 14 et la languette de blocage 17 sont de longueur égale, mais inférieure à celle de la paroi 13 à laquelle la paroi 14 est reliée par la bande 16 dont les extrémités sont obliques.

Au niveau de la liaison entre la bande de séparation 16 et la paroi 14, il est prévu, à chaque extrémité de la ligne de pliage, une encoche 25 destinée à coopérer avec les éléments en saillie 23 des bandes 9 et 9' (détail B, figures 2 et 4).

En outre, les parois 6 et 7' sont munies à leurs extrémités de rabats 26 destinés à coopérer avec les parois 13 et les bandes de séparation 16, en position de montage de l'emballage, les languettes de blocage 17 s'appuyant alors contre les découpes 24.

Chaque paroi 18 est reliée à une extrémité de la surface 2 par une bande 20 analogue à la bande 15 de liaison de la paroi 13 et présente, sur son côté tourné vers le dos 3, un arrondi de rayon correspondant à celui dudit dos 3 et, à son extrémité opposée, une partie en forme de crochet 27 reliée par son bec à celui d'une partie correspondante en forme de crochet 27 solidaire de l'extrémité correspondante de la paroi 19, dont l'autre extrémité présente également un arrondi. La partie en forme de crochet 27, fixée à la paroi 19, est découpée au niveau de cette jonction, cette découpe 27'' empiétant sur la paroi 19 et créant dans cette dernière une arête, qui, en position de service, coopère avec une légère saillie 27' des extrémités de la paroi 12. Les languettes de blocage 21 s'étendent, en position de service, sous la surface 5 formant la partie interne du couvercle 2 (détail A, figures 2 et 3).

Selon une variante de réalisation de l'invention, les parois 18 et 19 sont munies, à la place des parties 27, chacune d'une languette, lesdites languettes étant reliées entre elles au niveau de la jonction entre les parois.

La mise en volume de l'emballage conforme à l'invention, à partir du flan estampé susvisé, s'effectue avantageusement en deux étapes principales, à savoir une étape de pliages et de collages et une étape de montage.

Les pliages et collages peuvent être effectués, de manière connue, en deux passages successifs dans une machine plieuse-colleuse, un premier passage étant effectué en sens longitudinal, comme représenté plus particulièrement aux figures 5 à 8, afin de réaliser le pliage et le collage des bandes 20 et des parois 18 et 19, ainsi que le collage des bandes 15. Les figures 6 à 8 représentent plus particulièrement la suite d'opérations réalisées pour le pliage et le collage des bandes 20 et des parois 18 et 19.

Un deuxième passage est alors effectué en sens transversal, comme le montrent les figures 9 à 12, afin de réaliser le pliage et le collage de la bande 10 et des bords longitudinaux du réceptacle 4 par collage, en premier lieu de la bande 8, suivis d'un pliage, vers le côté opposé au dos 3, de la paroi 6 au niveau de sa jonction avec la bande 8, puis d'un pliage de la surface 4 le long du bord de la paroi 7 et d'un collage de ladite surface 4 sur la surface 1, un autre pliage étant alors effectué entre la paroi 7' et la bande 9' suivi d'un collage de la bande 22 à l'intérieur de la surface 4. Ces diverses opérations sont représentées sur les figures 10 à 12.

Il est ainsi obtenu un emballage sous forme d'une boîte plate pouvant être mise en volume par simple montage, sans collage, soit manuellement, soit au moyen d'une machine. Ce montage est effectué en deux étapes, suivant un ordre indifférent.

Le réceptacle 4 est réalisé par redressement des parois arrières 6', 7' et frontales 6, 7, puis pliage vers l'intérieur des rabats 26 des parois 6 et 7'. Les parois latérales 13, 14 sont alors mises en place afin d'assurer le maintien des parois 6', 7' et 6, 7 par coopération avec les rabats 26 contre lesquels les parois 13 viennent se bloquer, les bandes 16 étant plaquées sur les bords supérieurs des bandes 9 et 9'. Les parois 14 sont rabattues afin de former la structure intérieure des parois latérales, puis sont maintenues bloquées dans une position parallèle aux parois 13, par les languettes de blocage 17, qui viennent buter dans les découpes 24 de la surface 4 formant le fond du réceptacle 4 (figures 13 et 14).

Le montage du couvercle 2 (figure 13) est effectué par un premier pliage des parties en forme de crochet 27 de 90° vers l'intérieur, puis par redressement des ensembles parois 18, 19. Ensuite, la paroi 11 est redressée et la paroi 12 est rabattue vers l'intérieur avec plaquage contre la paroi 11 et emprisonnement des crochets 27, afin de maintenir les parois 18, 19 en position verticale.

Pour permettre un blocage en position de la paroi 12, et ainsi de la surface 5, cette dernière est pourvue sur ses deux bords latéraux d'une fente de blocage 28 destinée à coopérer avec les arêtes correspondantes des languettes de blocage 21. Ainsi, par rabattement de la surface 5 contre la face interne de la surface 2, la paroi 12 est maintenue contre la paroi 11 et la surface 5 reste plaquée contre la surface 2.

Ce maintien est renforcé par le blocage des saillies 27', prévues aux extrémités de la paroi 12, contre la découpe 27''.

Le montage est alors terminé et l'emballage peut être fermé en rabattant le couvercle 2 sur le réceptacle 4. A cet effet, le dos 3, qui est avantageusement muni d'un rainurage multiple, permet une fermeture facile de l'emballage. Le maintien du couvercle 2 sur le réceptacle 4 est obtenu, de manière connue, au moyen d'une languette de verrouillage 29 prévue dans la paroi 12 et coopérant avec une ou plusieurs fentes prévues dans la paroi 6. Un tel mode de réalisation permet des ouvertures et fermetures répétées.

L'emballage conforme à l'invention est décrit à propos d'une boîte présentant un dos de liaison arrondi entre le réceptacle 4 et la couverture 2. Cependant, celui-ci peut également présenter une autre forme, les parties latérales de parois présentant alors une forme correspondante et le rainurage multiple étant alors limité au rainurage nécessaire à l'autre forme.

Selon une autre caractéristique de l'invention, et comme le montre la figure 17 des dessins annexés, le réceptacle 4 peut être pourvu d'une feuille 31 de papier roulé, de tissu ou autre, destinée à recevoir une impression, telle qu'une marque ou autre. Une telle feuille 31 permet l'amélioration de l'esthétique intérieure de l'emballage, par exemple pour former un écrin.

Conformément à une autre caractéristique de l'invention, la partie interne 5 du couvercle 2 est avantageusement reliée à la paroi 12 de manière détachable, la ligne de pliage entre la paroi 12 et la partie interne 5 étant sous forme d'une bande arrachable. Ainsi, la partie 5 peut se présenter, par exemple, sous forme d'une carte détachable recevant une inscription, à savoir, par exemple, sous forme d'un bon de garantie.

Les figures 15, 16 et 18 représentent une variante de réalisation de l'invention, dans laquelle le réceptacle 4 est pourvu d'un adaptateur 32 sous forme d'un bac renversé constitué par une pièce plane estampée pourvue de quatre rebords repliables, cette pièce pouvant être munie dans sa surface centrale de deux trous estampés 33 reliés entre eux par une fente de forme arrondie 34 et dans lesquels peut être placé un dispositif de maintien élastique ou non 35. Un tel adaptateur 32 est plus particulièrement destiné à être appliqué par légère pression dans le fond d'un emballage, afin de recevoir un petit objet, longiligne ou autre.

Grâce à l'invention, il est possible de réaliser un emballage présentant un réceptacle 4 à quatre parois latérales, ainsi que, dans le couvercle 2, une surface destinée à recevoir un marquage ou une impression. Les quatre parois du réceptacle 4 permettent d'éviter la fragilité de la partie dorsale et d'améliorer l'esthétique de l'emballage, tandis que la partie interne 5 permet d'améliorer nettement l'esthétique de l'intérieur du couvercle 2, en masquant les structures de blocage des faces latérales, ainsi que la face interne du couvercle.

Un tel emballage peut être réalisé en toute matière souple et pliable, à savoir en carton ou en matière synthétique ou autre.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Emballage de présentation et de vente, notamment de petits articles, essentiellement constitué sous forme d'un livre avec rebord, fabriqué à partir d'une seule pièce et présentant deux parties, dont l'une forme le contenant (1) et l'autre le couvercle (2), ces parties étant reliées entre elles par un dos (3) l'ensemble de l'emballage étant réalisé à partir d'un flan unique de matériau découpé et muni de lignes de pliage imprimées par rainurage, caractérisé en ce que le contenant (1) comporte un réceptacle (4) à quatre parois latérales et en ce que le couvercle (2) est muni d'une partie interne (5) plaquée contre la surface interne du couvercle destinée à recevoir un marquage.

2. Emballage selon la revendication 1, caractérisé en ce que le flan destiné à le former, obtenu par découpe par estampage d'un matériau en feuilles, présente, à plat, une succession de surfaces individuelles de grandes dimensions (1, 2, 4 et 5) correspondant respectivement, les surfaces (1 et 4) au contenant (1) et au fond du réceptacle (4), et les surfaces (2 et 5) au couvercle (2) et à sa partie interne (5), lesdites surfaces étant reliées entre elles, d'une part les surfaces (1 et 2) par le dos (3) et d'autre part les surfaces (1 et 4) par deux parois (6 et 7), avec interposition entre la surface (1) et la paroi (6) d'une bande longitudinale de séparation (8) et, entre les parois (6 et 7), d'une bande longitudinale de séparation (9), la surface (2) étant reliée à la surface (5) par deux parois (11 et 12) avec interposition entre la surface (2) et la paroi (11) d'une bande longitudinale de collage (10), la surface (4) étant munie du côté opposé aux parois (6 et 7) de parois (7' et 6') reliées entre elles par une bande de séparation (9'), la paroi (7') étant reliée par son autre bord à la surface (4) et la paroi (6') présentant sur son autre bord une languette de collage (22), les surfaces (1 et 2) étant pourvues en outre, à leurs extrémités transversales, respectivement, la surface (1) de parois externes (13) et internes (14), les parois (13) étant reliées à la surface (1) par des bandes de collage (15) et aux parois (14) par des bandes de séparation (16), les parois (14) étant munies, du côté opposé à la bande (16), d'une languette de blocage (17) ; et la surface (2) de parois externes (18) et internes (19) reliées entre elles par leurs bords adjacents, les parois (18) étant reliées par leur autre bord à la surface (2) par l'intermédiaire d'une bande de collage (20) et les parois (19) étant munies extérieurement d'une languette de blocage (21), ces différents éléments présentant au niveau de leur jonction avec les éléments voisins des lignes de pliage.

3. Emballage selon l'une quelconque des revendications 1 et 2, caractérisé en ce que la paroi (12) reliée à la paroi (11) est d'une longueur légèrement inférieure à cette dernière et présente à chaque extrémité un léger décrochement par rapport aux extrémités de la paroi (11), alors que la surface (5) présente une longueur identique à celle de la paroi (12).

4. Emballage selon l'une quelconque des revendications 1 à 3, caractérisé en ce que la paroi (7) présente une longueur inférieure à celle de la paroi (6) et la bande de séparation (9), qui dépasse de part et d'autre les extrémités de la paroi (6), présente à ses extrémités des éléments en saillie (23) qui, au niveau de la jonction avec la paroi (7), se prolongent par une entaille (23') pénétrant dans la bande (9).

5. Emballage selon l'une quelconque des revendications 1 à 4, caractérisé en ce que la paroi (7'), qui est reliée à la paroi (6') par une bande (9'), présente une longueur supérieure à ladite paroi (6') et la bande (9') est identique à la bande (9), la languette de collage (22) présentant une longueur nettement inférieure à celle de la paroi (6') et correspondant à la longueur de la surface (4), qui est munie à ses extrémités de deux découpes transversales (24).

6. Emballage selon l'une quelconque des revendications 1 à 5, caractérisé en ce que les parois (13) sont reliées à chaque extrémité de la surface (1) par l'intermédiaire des bandes de collage (15), dont une extrémité est dans l'alignement de la première ligne de pliage du dos (3), alors que l'autre extrémité s'étend obliquement dans l'alignement des extrémités de la bande de collage (8) de la paroi (6), l'extrémité correspondante de la paroi (13) s'étendant dans la direction longitudinale de la surface (1), tandis que son extrémité opposée présente un arrondi de rayon sensiblement égal à celui du dos (3), la paroi (14) et la languette de blocage (17) étant de longueur égale, mais inférieure à celle de la paroi (13) à laquelle la paroi (14) est reliée par la bande (16) dont les extrémités sont obliques.

7. Emballage selon l'une quelconque des revendications 1 à 6, caractérisé en ce que, au niveau de la liaison entre la bande de séparation (16) et la paroi (14), est ménagée, à chaque extrémité de la ligne de pliage, une encoche (25) destinée à coopérer avec les élément en saillie (23) des bandes (9, 9').

8. Emballage selon l'une quelconque des revendications 1 à 7, caractérisé en ce que les parois (6, 7') sont munies à leurs extrémités de rabats (26) destinés à coopérer avec les parois (13) et les bandes de séparation (16), en position de montage de l'emballage, les languettes de blocage (17) s'appuyant alors contre les découpes (24).

9. Emballage selon l'une quelconque des revendications 1 à 8, caractérisé en ce que chaque paroi (18) est reliée à une extrémité de la surface (2) par une bande (20) analogue à la bande (15) de liaison de la paroi (13) et présente, sur son côté tourné vers le dos (3), un arrondi de rayon correspondant à celui dudit dos (3) et, à son extrémité opposée, une partie en forme de crochet (27) reliée par son bec à celui d'une partie correspondante en forme de crochet (27) solidaire de l'extrémité correspondante de la paroi (19), dont l'autre extrémité présente également un arrondi, la partie en forme de crochet (27), fixée à la paroi (19), étant découpée au niveau de cette jonction, selon une découpe (27'') empiétant sur la paroi (19) et créant dans cette dernière une arête qui coopère, en position de service, avec une légère saillie (27') des extrémités de la paroi (12), les languettes de blocage (21) s'étendant, en position de service, sous la surface (5) formant la partie interne du couvercle (2).

10. Emballage selon la revendication 9, caractérisé en ce que les parois (18 et 19) sont munies, à la place des parties (27), chacune d'une languette, lesdites languettes étant reliées entre elles au niveau de la jonction des parois.

11. Emballage selon l'une quelconque des revendications 1 à 10, caractérisé en ce que, pour permettre un blocage en position de la paroi (12), et ainsi de la surface (5), cette dernière est pourvue sur ses deux bords latéraux d'une fente de blocage (28) destinée à coopérer avec les arêtes correspondantes des languettes de blocage (21).

12. Emballage selon l'une quelconque des revendications 1 à 3, 6 et 9, caractérisé en ce que le dos (3) est avantageusement muni d'un rainurage multiple longitudinal.

13. Emballage selon l'une quelconque des revendications 1, 2 et 5, caractérisé en ce que le réceptacle (4) est pourvu d'une feuille (31) de papier roulé, de tissu ou autre, destinée à recevoir une impression, telle qu'une marque ou autre.

14. Emballage selon l'une quelconque des revendications 1 à 3, 9 et 11, caractérisé en ce que la partie interne (5) du couvercle (2) est avantageusement reliée à la paroi (12) de manière détachable, la ligne de pliage entre la paroi (12) et la partie interne (5) étant sous forme d'une bande arrachable, la partie (5) se présentant sous forme d'une carte détachable susceptible de recevoir une inscription.

15. Emballage selon l'une quelconque des revendications 1, 2, 5 et 13, caractérisé en ce que le réceptacle (4) est pourvu d'un adaptateur (32) sous forme d'un bac renversé constitué par une pièce plane estampée pourvue de quatre rebords repliables, cette pièce pouvant être munie dans sa surface centrale de deux trous estampés (33) reliés entre eux par une fente de forme arrondie (34) et dans lesquels est placé un dispositif de maintien (35) élastique ou non.

16. Procédé de réalisation d'un emballage selon l'une quelconque des revendications 1 à 15, consistant essentiellement, dans un premier temps, à découper par estampage dans un matériau en feuilles un flan présentant l'ensemble des parties constitutives de l'emballage et à imprimer, par rainurage entre ces parties, des lignes de pliage, puis à effectuer la mise en volume de l'emballage à partir du flan ainsi estampé et rainuré par une première série de pliages et de collages des parties constitutives du réceptacle, comportant les quatre parois latérales, et du couvercle, comportant la partie interne (5) rabattue contre la face interne du couvercle, en vue de l'obtention d'un emballage plat, et ensuite à réaliser une mise en volume définitive par montage sans collage de l'ensemble de l'emballage.

17. Procédé selon la revendication 16, caractérisé en ce que sa mise en volume, à partir du flan estampé, s'effectue avantageusement en deux étapes principales, à savoir une étape de pliages et de collages et une étape de montage, les pliages et collages étant effectués en deux passages successifs dans une machine plieuse-colleuse, un premier passage étant effectué en sens longitudinal et un deuxième passage étant effectué en sens transversal, le montage étant effectué en deux étapes, suivant un ordre indifférent.

## Claims

1. Package for presentation and sale, particularly for small articles, created essentially in the form of a book having a flange, manufactured from a single component and having two portions, one of which forms a container [1] and the other of which forms a lid [2], with said portions being connected to one another by a spine [3], characterized by the fact that said container [1] includes a receptacle [4] having four lateral walls, and by the fact that said lid [2] is fitted with an internal portion [5] intended to receive a label or marking, with the entirety of said package being manufactured from a single blank of material which is cut out and which includes fold lines which are imprinted by means of grooving or rabbeting.

2. Package in accordance with Claim 1, characterized by the fact that said blank intended to form said package, as obtained by cutting out via stamping of a material in sheet form, has, when flat, a series of large individual surfaces [1] [2] [4] and [5], with said surfaces [1] and [4] corresponding respectively to said container [1] and to the bottom of said receptacle [4], and with said surfaces [2] and [5] corresponding to said lid [2] and to the internal portion thereof [5], and with, on the one hand, said surfaces [1] and [2] being connected to one another by said spine [3], and, on the other hand, with said surfaces [1] and [4] being connected by two walls [6] and [7], with the interposition between said surface [1] and said wall [6] of a longitudinal separation strip [8] and with the interposition between said walls [6] and [7] of a longitudinal separation strip [9], with said surface [2] being connected to said surface [5] by two walls [11] and [12], with the interposition between said surface [2] and said wall [11] of a longitudinal gluing strip [10], with said surface [4] being fitted, on the side opposite said walls [6] and [7], with [secondary] walls [7'] and [6'], connected to one another by means of a [secondary] separation strip [9'], with said wall [7'] being connected at its other edge to said surface [4], and with said wall [6'] having at its other edge a gluing tab [22], with said surfaces [1] and [2] furthermore being provided, at their transverse extremities, respectively, with said surface [1] of said external [13] and internal [14] walls, with said surface [1] being connected to said walls [13] by means of gluing strips [15] and to said walls [14] by means of separation strips [16], and with a locking tab [17], and with said surface [2] of external [18] and internal [19] walls being connected to one another by means of a gluing strip [20] and with said walls [19] being provided externally with a locking tab [21], with said various elements having fold lines at their point of junction with said neighboring elements.

3. Package, in accordance with either Claim 1 or Claim 2, characterized by the fact that said wall [12] connected to said wall [11] is slightly shorter than said latter wall [11], and has at each end a slight horizontal flexure with regard to the extremities of said wall [11], whereas said surface [5] is of a length which is identical to that of said wall [12].

4. Package, in accordance with any of claims 1 to 3, characterized by the fact that said wall [7] is shorter than said wall [6] and by the fact that said separation strip [9], which at both ends is longer than the ends of said wall [6] *[SIC; the text has "wall [7]" here - Tr.]*, has at its ends outwardly extending elements [23] which, at the point of junction with said wall [7], are extended by means of a notch or kerf [23'] which penetrates into said strip [9].

5. Package, in accordance with any of claims 1 to 4, characterized by the fact that said wall [7'], which is connected to said wall [6'] by means of a strip [9'], is longer than said wall [6'], and by the fact that said strip [9'] is identical to said strip [9], with said gluing tab [22] being clearly shorter than said wall [6'] and corresponding to the length of said surface [4], which at its ends is fitted with two transverse cut-outs [24].

6. Package, in accordance with any of claims 1 to 5, characterized by the fact that said walls [13] are connected to each end of said surface [1] by means of gluing strips [15], of which one end is in alignment with said first fold line of said spine [3], whereas the other end extends obliquely into alignment with the ends of said gluing strip [8] of said wall [6], with the corresponding end of said wall [13] extending in the longitudinal direction of said surface [1], whereas its opposite end has a rounded portion whose radius is essentially equal to that of said spine [3], with said wall [14] and said locking tab [17] being of equal length, but are shorter than said wall [13] to which said wall [14] is connected by means of said strip [16], whose ends are oblique.

7. Package, in accordance with any of claims 1 to 6, characterized by the fact that, at the location of the join between said separation strip [16] and said wall [14], a notch or kerf [25], which is intended to cooperate with said outwardly extending elements [23] of said strips [9] and [9'], is provided at each end of said fold line.

8. Package, in accordance with any of claims 1 to 7, characterized by the fact that said walls [6] and [7'] are provided at their extremity with flaps [26] intended to cooperate with said walls [13] and with said separation strips [16] when said package is assembled, with said locking tabs [17] then pressing against said cut-out portions [24].

9. Package, in accordance with any of claims 1 to 8, characterized by the fact that each wall [18] is connected to one extremity of said surface [2] by means of a strip [20] which is analogous to said linking strip [15] of said wall [13] and which has, on its side oriented toward said spine [3], a rounded portion corresponding to that of said spine [3] and, at its opposite end, a hook-shaped portion [27] which is integral to said corresponding extremity of said wall [19], whose other extremity also has a rounded portion, with said hook-shaped portion [27] affixed to said wall [19] being cut out at said point of junction, with said cut-out [27''] encroaching on said wall [19] and creating in said wall an edge which, in its working position, cooperates with a slight outwardly extending portion [27'] of said ends of said wall [12], with said locking tabs [21] in their working position extending under said surface [5], thereby forming the internal portion of said lid [2].

10. Package, in accordance with Claim 9, characterized by the fact that said walls [18] and [19] are each provided, instead of with portions [27], with a tab, with said tabs being connected to one another at the point of junction of said walls.

11. Package, in accordance with any of claims 1 to 10, characterized by the fact that, in order to allow said wall [12] to be locked into position, and thereby to allow said surface [5] to be locked into position, said surface [5] is provided at both of its lateral edges with a locking slot [28] intended to cooperate with the corresponding edges of said locking tabs [21].

12. Package, in accordance with any of claims 1 to 3 or 6 to 9, characterized by the fact that said spine [3] is advantageous fitted with multiple longitudinal grooving.

13. Package, in accordance with any of claims 1, 2, or 5, characterized by the fact that said container [4] is provided with a sheet [31] of rolled paper, said sheet consisting of tissue-paper or some other type of paper, intended to receive printing, such as a trademark or some other mark.

14. Package, in accordance with any of claims 1 to 3, 9, and 11, characterized by the fact that said inner portion [5] of said lid [2] is advantageously connected to said wall [12], in a detachable manner, with the fold line between said wall [12] and said inner portion [5] being in the form of a removable strip, with said portion [5] being in the form of a detachable card which can carry an inscription, such as for example in the form of a guarantee coupon.

15. Package, in accordance with any of claims 1, 2, 5, and 13, characterized by the fact that said receptacle [4] is provided with an adapter [32] in the form of an inverted box formed by a stamped flat part provided with four foldable edges, with said part being capable of being fitted, at its central surface, with two stamped holes [33] which are connected to one another by means of a rounded slot [34] in which an elastic or non-elastic holding device [35] is placed.

16. Procedure for obtaining a package, in accordance with any of claims 1 to 15, characterized by the fact that said procedure consists essentially of first cutting out, by means of stamping of a material in sheet form, a blank having all of the constituent parts of said package, and then of printing fold lines, by means of grooving or rabbeting of said parts, and then of creating the volume for said package by means of said stamped and grooved or rabbeted blank, by means of a first series of folding and gluing of the constituent parts of said container and of said lid in order to obtain a flat package, and then creating the definitive volume by assembling the entire package without gluing.

17. Procedure in accordance with Claim 16, characterized by the fact that its creation of volume, starting from said stamped blank, is advantageously achieved in two main stages, namely, a stage consisting of folding and gluing, and an assembly stage, with said folds and gluing being achieved by means of two successive passes through a folding and gluing machine, with a first pass being achieved in the longitudinal direction and with a second pass being achieved in a transverse direction, with said assembly being achieved in two stages, in any order.

## Patentansprüche

1. Präsentierungs- und Verkaufsverpackung, besonders für kleine Artikel, im wesentlichen bestehend aus der Form eines Buches mit Rand. Diese Verpackung wird aus einem Zuschnitt hergestellt und besteht aus zwei Teilen, von denen der eine Teil das Beinhaltende (1) darstellt und der andere den Deckel (2); diese Teile sind miteinander durch einen Rücken (3) verbunden. Kennzeichnend ist, daß das Beinhaltende (1) ein Behältnis (4) mit vier Seitenwänden vorweist und daß der Deckel (2) mit einem inneren Teil (5) ausgestattet ist, der dazu dient Beschriftungen aufzunehmen. Die gesamte Verpackung wird aus einem einzigen Zuschnitt hergestellt und ist durch Rillendruck mit Faltlinien versehen.

2. Verpackung entsprechend des Patentanspruches 1, gekennzeichnet durch das flache Stanzstück, das dazu bestimmt ist die Verpackung zu ergeben und das durch Ausstanzung eines Bogenmaterials entstanden ist, eine Folge von Einzelflächen großer Dimension (1, 2, 4 und 5), die sich gegenseitig entsprechen, die Flächen (1 und 4) dem Beinhaltenden (1) und dem Boden des Behältnisses (4), sowie die Flächen (2 und 5) dem Deckel (2) und seinem inneren Teil (5), und miteinander verbunden sind. Die Flächen (1 und 4) sind miteinander durch zwei Wände (6 und 7) verbunden, mit Einfügung eines Längsklebestreifens (8) zwischen der Fläche (1) und der Wand (6) und eines Längstrennungsstreifens (9) zwischen den Wänden (6 und 7). Die Fläche (2) ist mit der Fläche (5) durch zwei Wände (11 und 12) verbunden, mit Einfügung eines Längsklebestreifens (10) zwischen der Fläche (2) und der Wand (11). Die Fläche (4) ist mit der, den Wänden (6 und 7) entgegengesetzten Wänden (7' und 6') verbunden, die wiederum untereinander durch einen Längstrennungsstreifen (9') verbunden sind. Die Wand (7') ist mit ihrem anderen Rand mit der Fläche (4) verbunden und die Wand (6') hat an ihrem anderen Rand eine Klebelasche (22). Die Fläche (1) ist jeweils außerdem an ihren seitlichen Enden ausgestattet mit den Außenwänden (13) und den Innenwänden (14), wovon die Wände (13) mit der Fläche (1) durch Klebestreifen (15) und mit den Wänden (14) durch Trennungsstreifen (16) verbunden sind; die Wände (14) enthalten an der, dem Streifen (16) entgegengesetzten Seite eine Blockierungslasche. Die Fläche (2)) ist jeweils außerdem an ihren seitlichen Enden ausgestattet mit den Außenwänden (18) und den Innenwänden (19), die untereinander durch ihre angrenzenden Ränder verbunden sind; die Wände (18) sind an ihrem anderen Rand mit der Fläche (2) durch einen Klebestreifen (20) verbunden und die Wände (19) sind an ihrem äußerem Rand mit Blockierungslaschen (21) versehen. Diese verschiedenen Elemente sind an ihren Verbindungsstellen mit den Nachbarelementen mit Faltlinien versehen.

3. Verpackung, entsprechend irgendeinem der Patentansprüche 1 und 2, gekennzeichnet durch folgenden Sachverhalt. Die Wand (12) ist geringfügig kürzer als die Wand (11), mit der sie verbunden ist, und hat an ihren seitlichen Enden eine geringfügige Verschiebung jeweils nach innen im Verhältnis zu den seitlichen Enden der Wand (11). Die Fläche 5 hat die gleiche Länge, wie die Wand (12).

4. Verpackung, entsprechend irgendeinem der Patentansprüche 1 bis 3, gekennzeichnet durch folgenden Sachverhalt. Die Wand (7) ist etwas kürzer als die Wand (6), und der Trennungsstreifen (9), der an beiden Enden über die Wand (7) hinausgeht, hat an seinen Enden überstehende, abgerundete Elemente (23), die sich an der Verbindungsstelle mit der Wand (7) durch einen Einschnitt (23') verlängern, der in den Streifen (9) eindringt.

5. Verpackung, entsprechend irgendeinem der Patentansprüche 1 bis 4, gekennzeichnet durch folgenden Sachverhalt. Die Wand (7'), die mit der Wand (6') durch einen Streifen (9') verbunden ist, ist länger als die Wand (6') und der Streifen (9') ist identisch mit dem Streifen (9). Die Klebelasche (22 ) ist bedeutend kürzer als die, von Wand (6') und entspricht in der Länge der Fläche (4), die an ihren beiden Enden mit zwei Ausschnitten (24) versehen ist.

6. Verpackung, entsprechend irgendeinem der Patentansprüche 1 bis 5, gekennzeichnet durch folgenden Sachverhalt. Die Wände (13) sind mit den seitlichen Enden der Fläche (1) durch Klebestreifen (15) verbunden. Diese haben ein Ende, das in der Ausrichtung der ersten Faltlinie des Rückens (3) ist, während das andere Ende schräg in Ausrichtung der Klebestreifen endet. Das entsprechende Ende der Wand (13) verläuft in Längsrichtung der Fläche (1), während das andere Ende eine überstehende Abrundung aufweist, die ungefähr den gleichen Radius hat, wie der Rücken (3). Die Wand (14) und die Blockierlasche (17) sind gleicher Länge, aber kürzer als Wand (13), die mit der Wand (14) durch Streifen (16) verbunden ist, dessen Enden schräg sind.

7. Verpackung, entsprechend irgendeinem der Patentansprüche 1 bis 6, gekennzeichnet durch folgenden Sachverhalt. Im Bereich der Verbindung zwischen dem Trennungsstreifen (16) und der Wand (14) ist an jedem Ende der Faltlinie ein Einschnitt (25) vorgesehen, der mit den überstehenden Elementen (23) des Streifens (9, 9') zusammenwirkt.

8. Verpackung, entsprechend irgendeinem der Patentansprüche 1 bis 7, gekennzeichnet durch folgenden Sachverhalt. Die Wände (6 ,7') sind an ihren Enden mit Patten (26) versehen, die für ein Zusammenwirken mit den Wänden (13) und den Trennungsstreifen (16) vorgesehen sind. In Aufbaustellung drücken die Blockierlaschen (17) gegen die Ausschnitte (24).

9. Verpackung, entsprechend irgendeinem der Patentansprüche 1 bis 8, gekennzeichnet durch folgenden Sachverhalt. Jede Wand (18) ist an einem Ende mit der Fläche (2) durch einen Streifen (20) verbunden, der gleich ist dem Verbindungsstreifen (15) von Wand (13). Auf ihrer, dem Rücken (3) zugewandten Seite weist sie eine Abrundung auf, die ungefähr den gleichen Radius hat, wie der Rücken (3) und auf ihrer anderen Seite ein Teil in Form eines Hakens (27), der mit seiner Spitze an ein entsprechendes Teil in Form eines Hakens (27) verbunden ist, das dem einen Ende der Wand (19) entspricht, während das andere Ende von Wand (19) ebenfalls eine Abrundung aufweist. Das Teil in Form eines Hakens (27), das mit der Wand (19) verbunden ist, ist an einem Teil dieser Verbindungsstelle ausgeschnitten. Dieser Ausschnitt (27'') greift über auf die Wand (19) und bildet dadurch in dieser eine Ecke, die in Aufbaustellung mit einem geringfügigen Überhang (27') der Enden der Wand (12) zusammenwirkt. Die Blockierlaschen (21) gelangen in Gebrauchsstellung unter die Fläche (5) und bilden so den inneren Teil des Deckels (2).

10. Verpackung, entsprechend des Patentanspruches 9, gekennzeichnet durch folgenden Sachverhalt. Die Wände (18 und 19) sind, anstatt mit den Teilen (27), mit Laschen ausgestattet, die miteinander an der Verbindungsstelle der Wände verbunden sind.

11. Verpackung, entsprechend irgendeinem der Patentansprüche 1 bis 10, gekennzeichnet durch folgenden Sachverhalt. Um eine Blockierung der Stellung von Wand (12) zu erreichen und damit auch der Fläche (5), ist die letztere an ihren zwei Enden mit Blockierungsschlitzen (28) versehen, die mit den entsprechenden Kanten der Blockierlaschen (21) zusammenwirken.

12. Verpackung, entsprechend irgendeinem der Patentansprüche 1 bis 3, 6 und 9, gekennzeichnet dadurch, daß der Rücken (3) vorteilhaft mehrfach längsgerillt ist.

13. Verpackung, entsprechend irgendeinem der Patentansprüche 1, 2 und 5, gekennzeichnet durch folgenden Sachverhalt. Das Behältnis (4) ist mit einem gerollten Papierblatt (31), Stoffstück oder anderem ausgestattet, das mit der Marke oder anderem bedruckt werden kann.

14. Verpackung, entsprechend irgendeinem der Patentansprüche 1 bis 3, 9 und 11, gekennzeichnet durch folgenden Sachverhalt. Der innere Teil (5) des Deckels (2 ) ist so vorteilhaft mit der Wand (12) verbunden, daß er sich herauslösen läßt. Die Faltlinie zwischen der Wand (12) und dem inneren Teil (5) ist perforiert und ermöglicht dadurch ein Herausreißen. Der Teil (5) kann so als Karte auftreten, die Beschriftungen aufnehmen kann,

15. Verpackung, entsprechend irgendeinem der Patentansprüche 1, 2, 5 und 13, gekennzeichnet durch folgenden Sachverhalt. Das Behältnis (4) ist mit einem Zusatzteil (32) versehen, in der Form eines umgedrehten Kästchens, das aus einem flachen Teil gestanzt wird und mit vier faltbaren Rändern versehen ist. Dieses Teil kann mit zwei gestanzten Löchern (33) versehen sein, die miteinander durch einen abgerundeten Schlitz (34) verbunden sind und in dem elastische oder auch andere Halterungen angebracht werden können.

16. Herstellungsverfahren einer Verpackung, entsprechend irgendeinem der Patentansprüche 1 bis 15, gekennzeichnet dadurch, daß eine solche Verpackung erstens dadurch vorteilhaft hergestellt ist, wie es die Figuren 2 bis 14 zeigen, daß der Zuschnitt durch Stanzung in einem Bogenmaterial erfolgt, das die gesamten Teile der Verpackung in einem Stück umfaßt. Gleichzeitig wird das Material durch Rillendruck mit Faltlinien versehen. Danach werden die grundlegenden Teile des Behältnisses und des Deckels des so erstellten und gerillten Zuschnittes gefaltet und geklebt, um eine flach liegende Verpackung zu erhalten. Anschließend wird die gesamte Verpackung ohne Kleben aufgestellt.

17. Verfahren, entsprechend des Patentanspruches 16, gekennzeichnet dadurch, daß der Aufbau der Verpackung entsprechend der Erfindung, ausgehend vom oben genannten ausgestanzten Stanzstück, vorteilhaft in zwei Hauptetappen erfolgt; eine Etappe des Faltens und Klebens und eine Etappe der Aufstellung. Das Falten und Kleben kann bekanntermaßen in zwei sich folgenden Durchgängen in Falt-Klebe-Maschinen durchgeführt werden. Ein erster Durchgang erfolgt in Längsrichtung und ein zweiter in Querrichtung. Dieser Aufbau erfolgt in zwei Etappen, wobei die Reihenfolge unwichtig ist.
